# FASCICULE DE BREVET EUROPEEN

(11) **EP 0 874 880 B1**
(45) Date de publication et mention de la délivrance du brevet: **07.07.2004**
(21) Numéro de dépôt: 97919102.0
(22) Date de dépôt: 16.09.1997
(51) Int. Cl.: C10G 11/18

(54) **PROCEDE ET DISPOSITIF DE CRAQUAGE CATALYTIQUE EN LIT FLUIDISE D'UNE CHARGE D'HYDROCARBURES**
FLUIDKATALYTISCH KRACKVERFAHREN UND -EINRICHTUNG FUR KOHLENWASSERSTOFFEINSÄTZE
METHOD AND DEVICE FOR FLUID CATALYTIC CRACKING OF HYDROCARBON FEEDSTOCK

(30) Priorité: 18.09.1996 FR 9611369
(43) Date de publication de la demande: 04.11.1998
(73) Titulaire: TotalfinaElf France, 92800 Puteaux (FR)
(72) Inventeur: FERSING, Marc, Alma, MI 48801 (US); DEL POZO, Mariano, F-76600 Le Havre (FR); GAUTHIER, Thierry, F-69530 Brignais (FR)
(74) Mandataire: Jolly, Jean-Pierre
(86) Numéro de dépôt international: PCT/FR1997/001627
(87) Numéro de publication internationale: WO 1998/012279

(56) Documents cités:
- EP-A- 0 209 442
- EP-A- 0 315 179
- EP-A- 0 344 032
- EP-A- 0 479 645
- EP-A- 0 663 434

## Description

La présente invention concerne un procédé et un dispositif de craquage catalytique d' une charge d'hydrocarbures en lit descendant, mettant en oeuvre une zone améliorée de mise en contact entre la charge et le catalyseur.

On sait que, dans l'industrie pétrolière, le craquage catalytique en lit fluidisé (en anglais, "Fluid Catalytic Cracking", ou encore procédé "FCC") a pris une place de plus en plus importante dans le raffinage, car il permet d'adapter la constitution de pétroles bruts à la demande des marchés en produits raffiné.

Dans ces procédés, le craquage de la charge est réalisé en l'absence d'hydrogène, en phase gazeuse; la température de réaction est de l'ordre de 500°C et la pression généralement voisine de la pression atmosphérique. Au cours de la réaction de craquage, le catalyseur se recouvre de coke et de traces d'hydrocarbures lourds et la chaleur résultant de la combustion de ce coke, lors de l'opération de régénération en présence d'air ou d'oxygène, permet d'amener le catalyseur à la température désirée pour apporter les calories nécessaires à la réaction de craquage, après réinjection du catalyseur dans le réacteur.

Ces procédés FCC sont habituellement mis en oeuvre dans des réacteurs à flux ascendant, d'où le terme tiré de l'anglais de "réacteur en riser". Ce mode de fonctionnement présente cependant un certain nombre d'inconvénients: les particules de catalyseur du lit fluidisé sont en équilibre instable, car elles tendent, d'une part, à s'élever sous l'effet de l'ascension du gaz assurant la fluidisation et la vaporisation de la charge et, d'autre part, à descendre du fait de leur masse.

Il en résulte que le rapport C/O, entre le débit C de catalyseur et le débit O de charge à traiter est limité par un maximum généralement compris entre 3 et 7, dans les réacteurs actuels, et habituellement voisin de 5.

De plus, dans les réacteurs à flux ascendant se produit une accumulation de particules au voisinage des parois du réacteur, avec pour conséquence un surcraquage des hydrocarbures à ce niveau, ce qui se traduit par la formation de coke, d'hydrogène, de méthane et d'éthane, au lieu des produits à haut indice d'octane recherchés, tandis qu'au centre du réacteur, où moins de particules sont présentes, on obtient une conversion insuffisante de la charge.

Enfin, si les grains de catalyseur s'élèvent globalement dans le réacteur, certains d'entre eux peuvent localement redescendre au voisinage de la paroi, du fait de l'accumulation explicitée précédemment. Ce phénomène, connu sous l'appellation anglaise de "back-mixing" (rétro-mélange), se traduit lui aussi par une chute locale de la conversion, puisque les grains qui redescendent sont partiellement désactivés et ont moins d'effet sur la charge que les grains qui s'élèvent. Ce phénomène est d'autant plus gênant que le rapport C/O précédemment mentionné est plus faible.

Afin de pallier les inconvénients du riser, il a été proposé depuis fort longtemps d'utiliser des réacteurs à écoulement descendant de catalyseur, ou "downer" (voir à cet effet, par exemple, le brevet américain n° 2 420 558).

On sait, en effet, que la différence essentielle entre ces deux types de réacteurs réside dans le fait que la position relative du catalyseur et de la charge reste sensiblement la même tout au long du downer, étant donné que les phases vapeur et solide sont mises en mouvement sous l'effet de la gravité.

De ce fait, il y a absence de rétro-mélange, l'homogénéité radiale du catalyseur dans le réacteur est préservée et l'écoulement dans ce réacteur est du type piston. Ceci permet de conférer une bonne sélectivité à la réaction de craquage.

En outre, les temps de réaction semblent pouvoir être notablement réduits par rapport au riser et être sensiblement inférieurs à 1 seconde, et il paraît possible d'accroître librement le débit de catalyseur, qui n'a pas d'influence néfaste sur le déplacement des particules comme dans le cas du riser.

Toutefois, la mise en oeuvre d'un downer présente beaucoup de difficultés, ce qui a pour conséquence que personne n'a encore réellement pris le risque de passer industriellement de l'écoulement ascendant à l'écoulement descendant.

En effet, si le downer est censé permettre d'accéder à des temps de réaction très courts, il est techniquement très difficile d'effectuer le mélange, la vaporisation et la séparation d'hydrocarbures et de grains de catalyseur, lorsque ces opérations doivent être réalisées en une fraction de seconde avec des débits de l'ordre de 1500 tonnes/heure de catalyseur et de de 300 tonnes/heure d'hydrocarbures à point d'ébullition élevé.

Le downer présente, en particulier, un inconvénient lié au mélange initial entre catalyseur et charge: en effet, le catalyseur a tendance à tomber immédiatement sans reflux ni recirculation, ce qui présente un effet négatif sur le transfert initial de masse et de chaleur avec la charge.

Si les flux d'entrée de catalyseur et de charge étaient parfaitement réguliers, cet effet serait mineur. Toutefois, ce n'est pas le cas, et c'est pourquoi, dans un réacteur de craquage, le mélange solides-gaz est constitué par une alternance de zones riches en catalyseur, puis pauvres en catalyseur.

Dans un downer, il n'existe aucun mécanisme permettant à la charge de passer d'une zone à l'autre. De ce fait, la fraction d'hydrocarbures qui se trouve au contact d'une zone à faible densité de solides, y restera tout au long du réacteur et sera sujette à un craquage thermique insuffisant, dû à une désactivation prématurée du catalyseur. En revanche, les hydrocarbures présents dans une zone à haute densité de solides, sont susceptibles de subir un surcraquage.

Afin d'optimiser à la fois le mélange charge-catalyseur et la quantité des réactions de craquage proprement dites, le brevet américain n° 5 468 369 propose un dispositif dans lequel la charge est pulvérisée, mise en contact avec le catalyseur puis partiellement craquée selon une écoulement ascendant. Ensuite, la direction du flux est inversée et le craquage est achevé selon un écoulement descendant.

Toutefois, ce dispositif apparaît difficile à réaliser sur un plan mécanique et il ne permet pas un mélange très performant dans le cas de gros débits de catalyseur. En effet, lorsque la direction du flux du mélange charge-catalyseur est inversée, le catalyseur a tendance à s'agglomérer au voisinage des parois du dispositif et se trouve donc isolé de la charge vaporisée.

L'invention a donc pour objet de concilier les avantages du flux ascendant, à savoir un mélange satisfaisant entre de gros débits de charge et de catalyseur, et du flux descendant, à savoir une bonne sélectivité des réactions de craquage proprement dites.

Dans le cadre de ses travaux, la Demanderesse a découvert qu'une conformation géométrique particulière de la zone de mise en contact entre le catalyseur et la charge, permet d'optimiser à la fois la qualité du mélange et des réactions de craquage.

La présente invention est donc relative à un dispositif de craquage catalytique d'hydrocarbures, comprenant un réacteur de craquage à flux descendant, des moyens pour alimenter sous pression ledit réacteur avec une charge d'hydrocarbures et avec des particules d'un catalyseur de craquage régénéré, un moyen de séparation des produits de la charge craquée et des particules de catalyseur désactivé, au moins un moyen de strippage par au moins un fluide des particules de catalyseur désactivé, au moins une unité de régénération dudit catalyseur par combustion du coke porté par le catalyseur, et des moyens de recyclage du catalyseur régénéré auxdits moyens d'alimentation,
ce dispositif étant caractérisé en ce qu'il comporte une zone de mise en contact spécifique entre les hydrocarbures et le catalyseur, constituée
- d'une chambre de mélange de section maximale S₂, mise en communication avec les moyens d'alimentation en catalyseur régénéré par un orifice supérieur définissant une section de passage du catalyseur S₁,
- et d'une zone réactionnelle de section maximale S₄ mise en communication avec la chambre de mélange par un orifice intermédiaire de section S₃, et en ce que les rapports S₂/S₁ et S₂/S₃ sont compris entre 1,5 et 8, et de préférence compris entre 2,5 et 6.

La zone de mise en contact conforme à l'invention permet de réaliser les objectifs précités. Sa géométrie est particulièrement applicable au temps court dans la mesure où elle permet une vaporisation complète et rapide de la charge.

Elle autorise en effet un mélange homogène au sein de la chambre de mélange. Il règne dans celle-ci un écoulement de type parfaitement agité, car les orifices supérieur et intermédiaire de section restreinte, constituent des cols permettant le reflux et la recirculation du catalyseur au sein de la chambre. De la sorte, et bien que l'écoulement soit descendant, le mélange est globalement comparable à celui réalisé dans la zone de mélange d'un réacteur à écoulement ascendant.

On connaît par EP-A-0 209 442, un dispositif de craquage catalytique d'hydrocarbures, dont la zone de contact entre le catalyseur et les hydrocarbures est constituée uniquement d'une zone réactionnelle de forme allongée (voir revendication 6, colonne 3, lignes 21 à 24), c'est-à-dire d'une seule partie.

Par ailleurs, on connaît par EP-A-0 344 032 un réacteur à lit fluidisé entraîné, utilisable en particulier pour le craquage catalytique d'hydrocarbures. Ce réacteur, sensiblement vertical et de forme allongée, comporte un organe de régulation du flux de particules solides comprenant une partie fixe faisant saillie à l'intérieur du réacteur ainsi qu'une partie mobile qui coulisse au moyen d'une tige (cf. revendication 1). Cet "organe de régulation" est un système analogue à un piston, et sa fonction est de réguler le flux de particules catalytiques pénétrant dans la zone de contact entre le catalyseur et les hydrocarbures (cf. colonne 11, lignes 5 à 10).

Il se différencie de l'objet de la présente invention en ce qu'il ne comporte pas de chambre de mélange distincte, de géométrie particulière.

Selon une caractéristique de l'invention, le rapport S₁/S₃, entre la section S₁ de passage du catalyseur par l'orifice annulaire et la section S₃ de l'orifice intermédiaire, est compris entre 0,8 et 1,25 et, de préférence, entre 0,9 et 1,1, afin de permettre un mélange optimal au sein de la chambre de mélange.

De manière avantageuse, les hydrocarbures sont injectés à contre-courant du flux descendant de particules de catalyseur, selon un angle par rapport à l'horizontale, compris entre 2° et 45°, et de préférence entre 5 et 35°. De la sorte, le mélange entre la charge et le catalyseur est optimisé, car cette direction d'injection permet à la charge de briser au mieux la masse de catalyseur descendante.

Selon une caractéristique supplémentaire de l'invention, la zone réactionnelle s'évase à partir de l'orifice intermédiaire selon un angle avec la verticale compris entre 1 et 20°, et de préférence 2 et 15°, jusqu'à atteindre sa section transversale maximale S₄.

Cet évasement permet ainsi de transformer progressivement l'écoulement parfaitement agité, régnant au sein de la chambre de mélange, en un écoulement de type piston dans la zone réactionnelle. Etant donné qu'un tel écoulement est particulièrement favorable à la sélectivité des réactions de craquage, le procédé de l'invention allie donc également les avantages propres au réacteur à flux descendants habituels.

De manière avantageuse, le rapport S₄/S₃ entre la section maximale S₄ de la zone réactionnelle et la section S₃ de l'orifice intermédiaire possède une valeur comprise entre 1,5 et 8 et, de préférence, comprise entre 2,5 et 6.

Selon une caractéristique supplémentaire de l'invention, le rapport S₂/S₄ entre la section maximale S₄ de la zone réactionnelle, est compris entre 0,8 et 1,25 et, de préférence, entre 0,9 et 1,1.

L'invention a également pour objet un procédé de craquage catalytique d'hydrocarbures, comprenant une phase de mise en contact des hydrocarbures et des particules d'un catalyseur, une phase de réaction de craquage en lit descendant, une phase de séparation du catalyseur désactivé et des hydrocarbures effluents, au moins une phase de strippage du catalyseur désactivé, puis une phase de régénération dudit catalyseur dans des conditions de combustion du coke porté par le catalyseur et, enfin, une phase de recyclage du catalyseur régénéré dans la zone d'alimentation,
ce procédé étant caractérisé en ce qu'une partie substantielle des hydrocarbures est pulvérisée et mise en contact avec le catalyseur dans une zone de mise en contact spécifique du dispositif de craquage catalytique défini ci-dessus.

D'autres caractéristiques et avantages de l'invention apparaîtront à la lecture de la description qui va suivre d'un mode particulier de réalisation, en référence aux dessins annexés, dans lesquels :
- la figure 1 est une vue schématique d'un ensemble de conversion conforme à l'invention ;
- la figure 2 est une vue plus détaillée de la zone conforme à l'invention de mise en contact entre la charge et le catalyseur.

Le dispositif représenté comprend un réacteur tubulaire 1 à flux descendant, ou "downer", alimenté à sa partie supérieure, à partir d'une enceinte 2, qui lui est coaxial, en particules de catalyseur régénéré. Une vanne 3, destinée à réguler le rapport de la masse de catalyseur à la masse de charge à traiter dans le réacteur, est interposée entre le réacteur 1 et l'enceinte 2. Au-dessous de cette vanne débouche une ligne 4 d'alimentation du réacteur 1 avec la charge d'hydrocarbures à traiter, préchauffée de façon connue en soi. Cette charge est pulvérisée en fines gouttelettes, par des injecteurs, au sommet de la zone de mise en contact 5, pour venir se mélanger aux particules de catalyseur, au contact desquelles se produit la réaction de craquage. La direction de l'injection de la charge, ainsi que la géométrie de la zone de contactage, seront détaillées ci-après. Les particules de catalyseur et la charge à traiter s'écoulent donc de haut en bas dans le réacteur 1.

A la base de celui-ci, les particules de catalyseur usé se déversent dans une enceinte de strippage 6, munie à sa base d'un diffuseur 7, alimenté en vapeur d'eau par une ligne 8.

Egalement à la base du réacteur 1, au-dessus de l'enceinte 6, débouche une ligne 9, par laquelle les produits du craquage et les hydrocarbures provenant du strippage sont évacués vers une colonne de séparation 10. Avant de parvenir à cette colonne 10, les gaz évacués par la ligne 9 peuvent éventuellement être trempés par un hydrocarbure ou de la vapeur d'eau, introduit par une ligne 11 dans la ligne 9.

Les particules de catalyseur strippé sont évacuées par gravité de l'enceinte 6, par un conduit incliné 22, vers une colonne ascendante 12, dans laquelle ils sont acheminés vers le haut, vers un régénérateur 13, à l'aide d'un gaz vecteur, diffusé en 14 à la base de la colonne 12, à partir de la ligne 15.

La colonne 12 débouche dans le régénérateur 13 au-dessous d'un séparateur balistique 16, qui assure la séparation des particules de catalyseur et du gaz vecteur. Les particules de catalyseur sont alors régénérées, de façon connue en soi, dans le régénérateur, par combustion du coke qui s'est déposé à leur surface et des hydrocarbures restants, à l'aide d'un courant d'air ou d'oxygène amené par la ligne 17 au diffuseur 18.

Les particules de catalyseur régénéré sont évacuées par gravité par le conduit 19 en direction de l'enceinte 2, sans pertes thermiques.

A la partie supérieure du régénérateur 13, les gaz provenant de la combustion sont évacués vers des cyclones 23, qui séparent les fines, recyclées par le conduit 20 vers le régénérateur, et les gaz, évacués par la ligne 21.

La figure 2 représente de manière plus précise la zone de mise en contact 5 objet de l'invention.

La zone de mise en contact 5 est formée d'une chambre de mélange 24 et d'une zone réactionnelle 25 disposée immédiatement au-dessous de cette dernière.

La chambre de mélange 24 est alimentée à sa partie supérieure en catalyseur régénéré chaud par le conduit cylindrique 26, de section S_{C}, qui se trouve en communication avec l'enceinte 2 décrite à la figure 1 (mais non représentée à la figure 2). Une pièce d'encombrement 28, connue en soi, est disposée à l'extrémité inférieure du conduit 26, définissant de la sorte un orifice annulaire supérieur 30 de la chambre de mélange 24, par lequel le catalyseur se déverse dans celle-ci. Cet orifice 30 délimite ainsi une section S₁ de passage du catalyseur, qui est inférieure à la section S_{c} du conduit 26.

La chambre de mélange 24 s'évase à partir de son orifice supérieur 30 suivant une portion tronconique 32 d'angle au sommet A, jusqu'à atteindre sa section transversale maximale S₂. L'angle A, par exemple égal à 40°, peut être compris entre 10 et 60°, alors que la section S₂ est par exemple égale à 5 S₁, mais peut être comprise entre 1,5 et 8 S₁.

La périphérie 34 de la chambre de mélange 24, au niveau de la section maximale de cette dernière, est pourvue d'une série d'injecteurs 36, permettant d'injecter la charge après atomisation de celle-ci à l'extérieur du dispositif.

Les injecteurs 36 sont orientés de manière à diriger les goutelettes de charge à contre-courant du flux descendant de particules de catalyseur, selon un angle B par rapport à l'horizontale égal par exemple à 15°, mais qui peut être compris entre 2° et 45°. Le nombre d'injecteurs sera tel que l'ensemble du catalyseur descendant puisse être atteint par les goutelettes de la charge.

La chambre de mélange 24 se rétrécit alors à partir de sa section maximale S₂ selon une portion tronconique 38, jusqu'à atteindre son extrémité inférieure de section transversale S₃. La portion tronconique 38 présente un angle au sommet C, qui est par exemple égal à 30°, mais peut être compris entre 10 et 50°, alors que la section S₃ est par exemple égale à S₂ / 4, mais peut être comprise entre 2 S₂ / 3 et S₂ / 8.

Cette chambre de mélange, qui est constituée de deux portions de cône 32, 38 s'élargissant puis se rétrécissant, est conformée de sorte qu'il y règne un écoulement de type parfaitement agité, permettant le reflux et la recirculation de catalyseur nécessaires à un bon mélange de ce dernier avec la charge vaporisée.

En aval de la chambre de mélange 24, dans la direction d'écoulement de la charge, s'étend la zone réactionnelle 25, qui est en communication avec la chambre de mélange par l'extrémité inférieure de celle-ci, qui constitue un orifice intermédiaire 40 de section S₃.

La zone réactionnelle 25 s'évase à partir de l'orifice intermédiaire selon une portion tronconique 42 d'angle au sommet D, jusqu'à atteindre sa section transversale maximale S₄. L'angle D est par exemple égal à 6°, mais peut être compris entre 1 et 15°, alors que la section S₄ est par exemple égale à 5 S₃, mais peut être comprise entre 1,5 et 8 S₃.

Cet évasement permet une modification progressive de la nature de l'écoulement du mélange charge-catalyseur. En effet, l'écoulement agité au sein de la chambre de mélange, se transforme par ce biais en un écoulement de type piston dans la zone réactionnelle, qui est parfaitement adapté pour assurer une bonne sélectivité des réactions de craquage qui s'y produisent.

En aval de cette portion tronconique 42, dans la direction d'écoulement de la charge, la zone réactionnelle est constituée par un prolongement cylindrique 44 et possède une section sensiblement constante, voisine de S₄, de manière à conserver au mieux l'écoulement de type piston qui a été établi lors du passage de la charge dans la section tronconique 42.

La présente description fait uniquement référence aux rapports dimensionnels existant entre les différentes parties de la zone de mise en contact objet de l'invention. L'homme de l'art dimensionnera l'ensemble de cette zone en fonction des débits respectifs de charge et de catalyseur et du temps de séjour adéquat de la charge dans la chambre de mélange et dans la zone réactionnelle.

La section S₁ de passage du catalyseur par l'orifice supérieur 30, et la section S₃ de l'orifice intermédiaire 40 sont par exemple égales à 65 cm², mais peuvent être comprises entre 10 et 500 cm2.

La section S₂ maximale de la chambre de mélange 24, et la section S₄ maximale de la zone réactionnelle 25 sont par exemple égales à 300 cm², mais peuvent être comprises entre 30 et 2000 cm².

La présente description fait référence à une zone de mise en contact qui est constituée d'une série de surfaces de révolution, à savoir des portions cylindriques ou tronconiques dont la section transversale est circulaire. Néanmoins, la présente invention vise également toute zone de mise en contact pour laquelle il existe certains rapports entre les sections de ses éléments constitutifs, que ces sections soient de forme polygonale, ovoïde ou de forme quelconque.

En outre, la zone de contact conforme à l'invention trouve son application à tout dispositif de craquage catalytique dont le réacteur est à flux descendant de charge, quels que soient en particulier les moyens de strippage et de régénération du catalyseur désactivé.

L'exemple ci-après, qui n'a pas de caractère limitatif, est destiné à illustrer la mise en oeuvre de l'invention et les avantages de celle-ci.

### EXEMPLE

Une charge pétrolière présente les propriétés suivantes:
- densité à 15°C : 0,925,
- point 50% de distillation : 470°C,
- viscosité à 100°C : 12,5. 10-6 m2/s (12,5 cst),
- résidu de carbone Conradson : 1,7% en poids,
- teneur en nickel : 0,1 ppm en poids,
- teneur en azote : 390 ppm en poids,
- teneur en vanadium : 1 ppm en poids.

On introduit cette charge dans un craqueur catalytique à écoulement ascendant dans les conditions opératoires suivantes:
- catalyseur : de type zéolithique commercialisé par Akzo,
- rapport massique catalyseur / charge : 5,
- température de réaction : 520°C,
- nombre d'injecteurs : 8,
- temps de séjour dans la zone réactionnelle : 2 secondes.

On introduit ensuite cette même charge dans un craqueur catalytique descendant pourvu d'une zone de contactage conforme à l'invention, selon les conditions opératoires suivantes:
- catalyseur : de type zéolithique commercialisé par Akzo,
- rapport massique catalyseur / charge : 8,
- température de réaction : 545°C,
- nombre d'injecteurs : 8,
- temps de séjour dans la zone réactionnelle : 350 ms.

Les rendements obtenus lors de ces deux opérations de craquages, sont consignés dans le tableau comparatif suivant:

| Rendement en % en poids | | |
|---|---|---|
| | Craqueur classique | Craqueur selon l'invention |
| Hydrogène, méthane et éthane | 3,2 | 2,3 |
| Paraffines en C₃ | 1,0 | 1,2 |
| Oléfines en C₃ | 3,3 | 5,9 |
| Paraffines en C₄ | 1,9 | 2,6 |
| Oléfines en C₄ | 4,7 | 7,8 |
| C₅ -(point d'ébullition <160°C) | 31,8 | 34,8 |
| Essence (point d'ébullition 160-220°C) | 11,7 | 11,5 |
| LCO* (point d'ébullition 220 - 360°C) | 19,1 | 17,2 |
| Slurry (point d'ébullition > 360°C) | 18,8 | 11,9 |
| Coke | 4,4 | 4,8 |

| | | |
|---|---|---|
| * "Light Cycle Oil" ou "Huiles légères de recyclage". | | |

L'exemple montre que l'utilisation du procédé de craquage catalytique conforme à l'invention permet :
- une réduction très significative de la production de gaz secs (environ -30%);
- une augmentation du rendement en GPL (gaz de pétrole liquéfié) et en essence totale ;
- une augmentation de la conversion en général, puisque le pourcentage de la fraction bouillant au-dessous de 360°C passe de 57,7% pour le procédé de l'art antérieur, à 66,1% pour le procédé conforme à l'invention.

En outre, la qualité de l'essence produite est améliorée puisque l'on note, par rapport à l'art antérieur, une augmentation de l'indice d'octane:
- de 6 points pour le RON ("Research Octane Number" ou "Indice d'octane recherche") de l'essence lourde (fraction bouillant entre 160 et 220°C)
- de 4 points pour le MON ("Motor Octane Number" ou "Indice d'octane moteur") de l'essence lourde
- de 2 points pour le RON de l'essence légère (fraction bouillant entre 0 et 160°C)
- de 1 point pour le MON de l'essence légère

Le procédé conforme à l'invention permet donc d'augmenter la sélectivité du craquage en autorisant un rapport massique catalyseur/charge plus élevé que dans l'art antérieur (et donc un plus faible Δcoke, c'est-à-dire une plus faible différence entre les quantités de coke présentes sur le catalyseur à l'entrée de la zone de régénération et à la sortie de celle-ci).

Le procédé conforme à l'invention permet également, lorsque l'on vise une conversion donnée, de traiter des charges plus difficiles, en particulier plus denses et dont le pourcentage de résidu de carbone Conradson est plus élevé.

## Revendications

1. Dispositif de craquage catalytique d'hydrocarbures, comprenant un réacteur (1) de craquage à flux descendant, des moyens pour alimenter sous pression ledit réacteur avec une charge d'hydrocarbures et avec des particules d'un catalyseur de craquage régénéré, un moyen de séparation des produits de la charge craquée et des particules de catalyseur désactivé, au moins un moyen de strippage (6) par au moins un fluide des particules de catalyseur désactivé, au moins une unité (13) de régénération dudit catalyseur par combustion du coke porté par le catalyseur, et des moyens (19 ; 2 ; 3) de recyclage du catalyseur régénéré auxdits moyens d'alimentation,
ce dispositif étant **caractérisé en ce qu'**il comporte une zone (5) de mise en contact spécifique entre les hydrocarbures et le catalyseur, constituée
- d'une chambre de mélange (24) de section maximale S₂, mise en communication avec les moyens d'alimentation en catalyseur régénéré par un orifice supérieur (30) définissant une section de passage du catalyseur S₁,
- et d'une zone réactionnelle (25) de section maximale S₄ mise en communication avec la chambre de mélange (24) par un orifice intermédiaire (40) de section S₃,
et **en ce que** les rapports S₂/S₁ et S₂/S₃ sont compris entre 1,5 et 8, et de préférence compris entre 2,5 et 6.

2. Dispositif selon la revendication 1, **caractérisé en ce que** le rapport S₁/S₃ entre la section S₁ de passage du catalyseur par l'orifice supérieur (30) et la section S₃ de l'orifice intermédiaire (40), est compris entre 0,8 et 1,25 et, de préférence entre 0,9 et 1,1.

3. Dispositif selon la revendication 1 ou 2, **caractérisé en ce que** la zone réactionnelle (25) s'évase à partir de l'orifice intermédiaire (40) selon un angle avec la verticale compris entre 1 et 20° et, de préférence, entre 2 et 15°, jusqu'à atteindre sa section transversale maximale S₄.

4. Dispositif selon la revendication 3, **caractérisé en ce que** le rapport S₄/S₃ possède une valeur comprise entre 1,5 et 8.

5. Dispositif selon la revendication 3 ou 4, **caractérisé en ce que** le rapport S₂/S₄ entre la section maximale S₂ de la chambre de mélange (24) et la section maximale S₄ de la zone réactionnelle (25) est compris entre 0,8 et 1,25 et, de préférence, entre 0,9 et 1,1.

6. Dispositif selon l'une quelconque des revendications 1 à 5, **caractérisé en ce que** la section S₁ de passage du catalyseur par l'orifice supérieur (30) et la section S₃ de l'orifice intermédiaire (40) sont comprises entre 10 et 500 cm².

7. Dispositif selon l'une quelconque des revendications 1 à 6, **caractérisé en ce que** la section S₂ maximale de la chambre de mélange (24) et la section S₄ maximale de la zone réactionnelle (25) sont comprises entre 30 et 2000 cm².

8. Procédé de craquage catalytique d'hydrocarbures, comprenant une phase de mise en contact des hydrocarbures et des particules d'un catalyseur, une phase de réaction de craquage en lit descendant, une phase de séparation du catalyseur désactivé et des hydrocarbures effluents, au moins une phase de strippage du catalyseur désactivé, puis une phase de régénération dudit catalyseur dans des conditions de combustion du coke porté par le catalyseur et, enfin, une phase de recyclage du catalyseur régénéré dans la zone d'alimentation,
ce procédé étant **caractérisé en ce qu'**une partie substantielle des hydrocarbures est pulvérisée et mise en contact avec le catalyseur dans une zone de mise en contact spécifique telle que définie dans l'une quelconque des revendications 1 à 7.

9. Procédé de craquage suivant la revendication 8, **caractérisé en ce que** les hydrocarbures sont injectés dans la chambre de mélange à contre-courant du flux descendant de particules de catalyseur, selon un angle par rapport à l'horizontale compris entre 2° et 45°, et de préférence entre 5° et 35°.

## Patentansprüche

1. Vorrichtung zum katalytischen Cracken von Kohlenwasserstoffen, mit einem Crackreaktor (1) unter absteigendem Fluß, Einrichtungen zum Zuliefern des Reaktors unter Druck mit einer Kohlenwasserstoffbeladung und mit Teilchen eines regenerierten Crackkatalysators, einer Einrichtung zum Trennen von Produkten der gecrackten Beladung und von Teilchen des deaktiverten Katalysators, mindestens einer Abzieheinrichtung (6) für mindestens ein Fluid von Teilchen des deaktivierten Katalysators, mindestens einer Regenerationseinheit (13) des besagten Katalysators durch Verbrennung von durch den Katalysator getragenem Koks, und Einrichtungen (19; 2; 3) zum Recyceln des regenerierten Katalysators zu den besagten Zuliefereinrichtungen,
wobei diese Vorrichtung **dadurch gekennzeichnet ist, daß** sie eine Zone (5) zum spezifischen Kontaktieren der Kohlenwasserstoffe und des Katalysators umfaßt, die aufgebaut ist mit
- einer Mischkammer (24) mit maximalem Querschnitt S₂, die mit den Zuliefereinrichtungen des regenerierten Katalysators durch eine obere Öffnung (30) in Verbindung steht, welche einen Katalysator-Passierquerschnitt S₁ definiert,
- und einer Reaktionszone (25) mit maximalem Querschnitt S₄, die mit der Mischkammer (24) durch eine Zwischenöffnung (40) mit Querschnitt S₃ in Verbindung steht,
und daß die Verhältnisse S₂/S₁ und S₂/S₃ im Bereich von 1,5 bis 8 und vorzugsweise von 2,5 bis 6 liegen.

2. Vorrichtung gemäß Anspruch 1, **dadurch gekennzeichnet, daß** das Verhältnis S₁/S₃ zwischen dem Querschnitt S₁ der Passage des Katalysators durch die obere Öffnung (30) und dem Querschnitt S₃ der Zwischenöffnung (40) im Bereich von 0,8 bis 1,25 und vorzugsweise von 0,9 bis 1,1 liegt.

3. Vorrichtung gemäß Anspruch 1 oder 2, **dadurch gekennzeichnet, daß** die Reaktionszone (25), ausgehend von der Zwischenöffnung (40), sich unter einem Winkel mit der Vertikalen von zwischen einschließlich 1 und 20° und vorzugsweise zwischen 2 und 15° konisch aufweitet, bis der maximale Querschnitt S₄ erreicht ist.

4. Vorrichtung gemäß Anspruch 3, **dadurch gekennzeichnet, daß** das Verhältnis S₄/S₃ einen Wert von zwischen einschließlich 1,5 und 8 annimmt.

5. Vorrichtung gemäß Anspruch 3 oder 4, **dadurch gekennzeichnet, daß** das Verhältnis S₂/S₄ zwischen dem maximalen Querschnitt S₂ der Mischkammer (24) und dem maximalen Querschnitt S₄ der Reaktionszone (25) im Bereich von 0,8 bis 1,25 und vorzugsweise von 0,9 bis 1,1 liegt.

6. Vorrichtung gemäß irgendeinem der Ansprüche 1 bis 5, **dadurch gekennzeichnet, daß** der Querschnitt S₁ der Passage des Katalysators durch die obere Öffnung (30) und der Querschnitt S₃ der Zwischenöffnung (40) im Bereich von 10 bis 500 cm² liegen.

7. Vorrichtung gemäß irgendeinem der Ansprüche 1 bis 6, **dadurch gekennzeichnet, daß** der maximale Querschnitt S₂ der Mischkammer (24) und der maximale Querschnitt S₄ der Reaktionszone (25) im Bereich von 30 bis 2.000 cm² liegen.

8. Verfahren zum katalytischen Cracken von Kohlenwasserstoffen, umfassend
eine Stufe des Kontaktierens von Kohlenwasserstoffen und von Teilchen eines Katalysators, eine Stufe der katalytischen Reaktion unter absteigendem Flußbett, eine Stufe zur Trennung des deaktivierten Katalysators und von Kohlenwasserstoff-Ausflüssen, mindestens einer Stufe des Abziehens von deaktiviertem Katalysator, dann eine Stufe der Regenerierung des besagten Katalysators unter Verbrennungsbedingungen von durch den Katalysator getragenem Koks, und schließlich eine Stufe des Recycelns des regenerierten Katalysators in die Zulieferzone,
wobei dieses Verfahren **dadurch gekennzeichnet ist, daß** ein substantieller Teil der Kohlenwasserstoffe versprüht wird und in Kontakt gebracht wird mit dem Katalysator in einer solchen spezifischen Kontaktierzone, wie sie in einem der Ansprüche 1 bis 7 definiert ist.

9. Verfahren zum Cracken gemäß Anspruch 8, **dadurch gekennzeichnet, daß** die Kohlenwasserstoffe in die Mischkammer im Gegenstrom des absteigenden Flusses der Katalysatorteilchen injiziert werden unter einem Winkel im Verhältnis zur Horizontalen, der im Bereich von 2° bis 45° und vorzugsweise von 5° bis 35° liegt.

## Claims

1. An apparatus for the catalytic cracking of hydrocarbons comprising a downflow cracking reactor (1), means for feeding said reactor under pressure with a hydrocarbon feedstock and with particles of a regenerated cracking catalyst, a means for separating cracked feedstock products and deactivated catalyst particles, at least one means (6) for stripping the deactivated catalyst particles by at least one fluid, at least one unit (13) for regenerating said catalyst by combustion of the coke provided by the catalyst, and means (19; 2; 3) for recirculating the regenerated catalyst to said feed means,
said apparatus being **characterised in that** it comprises a specific zone (5) for contacting the hydrocarbons and the catalyst consisting of
- a mixing chamber (24) of maximum section S₂, placed in communication with the regenerated catalyst feed means by an upper opening (30) which defines a catalyst passage section S₁,
- and a reaction zone (25) of maximum section S₄ placed in communication with the mixing chamber (24) by an intermediate opening (40) of section S₃,
and **in that** the ratios S₂:S₁ and S₂:S₃ are between 1.5 and 8 and preferably between 2.5 and 6.

2. An apparatus according to claim 1, **characterised in that** the ratio S₁:S₃ between the catalyst passage section S₁ via the upper opening (30) and the section S₃ of the intermediate opening (40) is between 0.8 and 1.25 and preferably between 0.9 and 1.1.

3. An apparatus according to claim 1 or 2, **characterised in that** the reaction zone (25) flares out from the intermediate opening (40) at an angle relative to the vertical of between 1 and 20° and preferably of between 2 and 15°, until it reaches its maximum cross-section S₄.

4. An apparatus according to claim 3, **characterised in that** the ratio S₄:S₃ has a value of between 1.5 and 8.

5. An apparatus according to claim 3 or 4, **characterised in that** the ratio S₂:S₄ between the maximum section S₂ of the mixing chamber (24) and the maximum section S₄ of the reaction zone (25) is between 0.8 and 1.25 and preferably between 0.9 and 1.1.

6. An apparatus according to any one of claims 1 to 5, **characterised in that** the catalyst passage section S₁ via the upper opening (30) and the section S₃ of the intermediate opening (40) are between 10 and 500 cm².

7. An apparatus according to any one of claims 1 to 6, **characterised in that** the maximum section S₂ of the mixing chamber (24) and the maximum section S₄ of the reaction zone (25) are between 30 and 2000 cm².

8. A process for the catalytic cracking of hydrocarbons comprising a phase for contacting the hydrocarbons and the particles of a catalyst, a phase for performing the cracking reaction in a descending bed, a phase for separating the deactivated catalyst and the outflowing hydrocarbons, at least one phase for stripping the deactivated catalyst, then a phase for regenerating said catalyst under combustion conditions of the coke provided by the catalyst and, finally, a phase for recirculating the regenerated catalyst into the feed zone,
said process being **characterised in that** a substantial proportion of the hydrocarbons is atomised and contacted with the catalyst in a specific contacting zone such as that defined in any one of claims 1 to 7.

9. A cracking process according to claim 8, **characterised in that** the hydrocarbons are injected into the mixing chamber countercurrently relative to the downwardly flowing catalyst particles at an angle relative to the horizontal of between 2° and 45° and preferably of between 5° and 35°.
